# FASCICULE DE BREVET EUROPEEN

(11) **EP 1 274 625 B1**
(45) Date de publication et mention de la délivrance du brevet: **04.08.2004**
(21) Numéro de dépôt: 01913948.4
(22) Date de dépôt: 07.03.2001
(51) Int. Cl.: B65B 9/13

(54) **DEROULEUSE POUR GAINE D'EMBALLAGE EQUIPEE DE MOYENS DE COUPE ET DE SOUDAGE**
ABWICKELVORRICHTUNG FÜR SCHLAUCHFOLIE MIT SCHNEIDE- UND SCHWEISSMITTELN
FEED ROLL FOR PACKAGE TUBING EQUIPPED WITH CUTTING AND SEALING MEANS

(30) Priorité: 07.03.2000 FR 0002908; 10.05.2000 FR 0005965
(43) Date de publication de la demande: 15.01.2003
(73) Titulaire: Papiers a Paviot, 69960 Corbas Montmartin (FR)
(72) Inventeur: PAVIOT, Alexandre, F-69004 Lyon (FR)
(74) Mandataire: Le Cacheux, Samuel L.R.
(86) Numéro de dépôt international: PCT/FR2001/000678
(87) Numéro de publication internationale: WO 2001/066415

(56) Documents cités:
- WO-A-94/22723

## Description

La présente invention concerne le domaine de l'emballage de produits sur leurs lieux de vente et, notamment, de produits alimentaires vendus au détail.

L'invention concerne, plus particulièrement, le domaine des dispositifs utilisés pour emmagasiner le papier ou le film utilisé pour l'emballage et fournir, à la demande, le papier au commerçant. L'invention concerne, également, le domaine des machines utilisées pour assurer une fermeture sensiblement étanche de l'emballage réalisé.

Dans le domaine de l'emballage des produits alimentaires, le brevet FR 2 775 252 a proposé de mettre en oeuvre une gaine constituée, en partie au moins, en matériau thermosoudable. Cette gaine, conditionnée en rouleaux, est destinée à être découpée sur le lieu d'utilisation à une longueur légèrement supérieure à celle du produit à emballer. Une extrémité de la gaine est alors fermée par thermosoudage, afin de réaliser un sachet. Ensuite, après introduction du produit à conditionner dans le sachet ainsi réalisé, l'autre extrémité de la gaine est thermosoudée, de manière à obtenir un emballage sensiblement étanche.

L'utilisation d'une telle gaine d'emballage est particulièrement utile pour le conditionnement de produits alimentaires, tels que du poisson ou de la viande, lors de la vente de ces derniers au détail.

Toutefois, il est apparu qu'il n'existe pas, à la connaissance du demandeur, de dispositif permettant une mise en oeuvre sur les lieux de vente facile et rapide de la gaine d'emballage ou de conditionnement selon le brevet FR 2 775 252.

En effet, le document WO 94 227 23 décrit une machine d'emballage conçue pour réaliser à haute cadence des sachets à partir d'une bobine de gaine d'emballage thermosoudable. Cette machine comporte un corps pourvu de moyens de support d'une bobine de gaine d'emballage. Cette machine comporte également une tête de sortie de la gaine par une fenêtre et des moyens de guidage de la gaine entre la bobine et la tête de sortie. La tête de sortie comprend des moyens de soudage et de coupe de la gaine, montés sur un équipage mobile commandé en mouvement de va et vient par un organe moteur.

Les moyens d'actionnement des moyens de soudage et de coupe décrits dans ce brevet sont relativement complexes et onéreux et ne permettent pas de réaliser à coup sûr, un emballage parfaitement étanche.

La présente invention vise donc à remédier aux inconvénients énoncés ci-dessus en proposant une dérouleuse de conception simple et peu onéreuse qui permette, tout à la fois, de mettre à la disposition de l'utilisateur une gaine d'emballage thermosoudable, ainsi que les moyens nécessaires à la réalisation d'un emballage étanche à partir de cette gaine.

Afin d'atteindre cet objectif, l'invention concerne une dérouleuse pour bobine de gaine d'emballage thermosoudable, comprenant un corps pourvu, notamment :
- de moyens de support d'au moins une bobine de gaine d'emballage,
- d'une tête de sortie de la gaine comprenant :
   - au moins une fenêtre de sortie de la gaine,
   - des moyens de coupe de la gaine,
   - des moyens de soudage de la gaine,
- de moyens de guidage de la gaine entre la bobine et la tête de sortie,
caractérisée en ce que la tête de sortie comprend des moyens de manoeuvre simultanée des moyens de coupe et des moyens de soudage, formés par une poignée et un bras oscillant portant une partie des moyens de coupe et des moyens de soudage.

Selon une autre caractéristique, l'invention vise à proposer des moyens permettant de réaliser facilement la soudure de fermeture finale de l'emballage obtenu au moyen de la gaine thermosoudable.

Pour atteindre un tel objectif, les moyens de soudage sont disposés en aval des moyens de coupe par rapport au sens de déroulage de la gaine.

Selon une première variante de réalisation, la tête de sortie comprend une deuxième fenêtre, dite de soudage, adaptée pour autoriser, à partir de l'extérieur de la tête, une introduction d'une partie au moins d'un emballage destiné à être soudé par les moyens de soudage.

Selon une deuxième variante de réalisation la tête de sortie comprend une bavette anti-retour placée entre les moyens de coupe et les moyens de soudage et destinée à empêcher l'accès aux moyens de coupe à partir de l'extérieur de la tête par la fenêtre de sortie.

L'invention vise, également, à proposer une dérouleuse qui puisse être utilisée selon différentes positions, en fonction de l'emplacement où elle doit être disposée.

Afin d'atteindre cet objectif et selon une caractéristique de l'invention, la tête de sortie est amovible et le corps présente des moyens de fixation de la tête adaptés pour autoriser un montage de la tête selon au moins deux orientations distinctes.

Diverses autres caractéristiques ressortent de la description faite ci-dessous en référence aux dessins annexés qui montrent, à titre d'exemples non limitatifs, des formes de réalisation de l'invention.

La **fig. 1** est une coupe longitudinale d'une forme préférée de réalisation d'une dérouleuse selon l'invention.

La **fig. 2** est une vue en perspective éclatée de la dérouleuse selon la **fig. 1** dans une autre position d'utilisation.

La **fig. 3** est une vue, analogue à la **fig. 1**, montrant autre une phase d'utilisation de la dérouleuse conforme à l'invention.

La **fig. 4** est une coupe longitudinale illustrant un autre mode de montage de la dérouleuse illustrée à la **fig. 1**.

Les **fig. 5** et **6** sont des vues analogues respectivement aux **fig. 1** et **3** montrant des phases d'utilisation d'une autre forme de réalisation de la dérouleuse selon l'invention.

Comme cela ressort plus particulièrement des **fig. 1** et **2**, une dérouleuse selon l'invention, désignée dans son ensemble par la référence **1,** est conçue pour recevoir au moins une bobine **2** de gaine d'emballage thermoscellable, telle que décrite dans le brevet FR 2 775 252. A cette fin, la dérouleuse **1** comprend un corps **3** pourvu, notamment, de moyens **4** de support d'au moins une bobine **2** de gaine d'emballage. Le corps **3** est, par ailleurs, équipé d'une tête **5** de sortie de la gaine et de moyens **6** de guidage de la gaine entre la bobine **2** et la tête de sortie **5**.

Selon l'exemple illustré, les moyens **4** de support de la bobine **2** sont formés par un axe **8** destiné à passer par le centre de la bobine et à venir reposer dans deux berceaux **9** aménagés dans le corps **3** de la dérouleuse **1**. Bien entendu, les moyens de support **4** pourraient être réalisés d'une toute autre manière, telle que, par exemple, sous la forme de deux rouleaux sur lesquels la bobine **2** viendrait reposer en appui sur sa surface extérieure.

La tête de sortie **5** comprend au moins une fenêtre **10** pour la sortie de la gaine **11** en provenance de la bobine **2**, comme cela apparaîtra par la suite. La tête **5** comprend, également, des moyens **15** de coupe de la gaine **11**, ainsi que des moyens **16** de soudage de la gaine **11.**

Pour des raisons qui ressortiront de la suite, les moyens de coupe **15** sont, de préférence mais non exclusivement, placés en amont des moyens de soudage **16** par rapport au sens de déroulement de la gaine **11,** tel qu'indiqué par la flèche **F**_{**1**}.

Selon l'exemple illustré, les moyens de coupe **15** comprennent un couteau mobile **20,** porté par un bras **21** oscillant autour d'un axe horizontal **21**_{**1**}**.** Le couteau **20**, d'une longueur supérieure ou égale à la largeur de la gaine d'emballage **11**, est destiné à coopérer avec une gorge de coupe **22** fixe de longueur sensiblement égale à celle du couteau **20**. Ainsi, le couteau **20** et la gorge **22** forment une sorte de mâchoire, susceptible d'être ouverte ou fermée par les mouvements du bras oscillant **21** qui porte ainsi une partie des moyens de coupe **15.** Il est à noter que, de manière préférée, le bras **21** est asservi en ouverture par des moyens de rappel élastique, de façon à être maintenu en position ouverte **A**, telle qu'illustrée à la **fig. 1.**

De la même manière, les moyens de soudage **16** comprennent une barre chauffante **25** montée solidaire du bras oscillant **21.** La barre chauffante **25** est destinée à coopérer avec une contre-barre **26** pour presser un élément ou une partie de la gaine **11** à souder. La barre chauffante **25** et la contre-barre **26** présentent une longueur supérieure ou égale à la largeur de la gaine d'emballage **11.** Selon l'exemple illustré, la barre chauffante **25** est mobile, tandis que la contre-barre **26** est fixe. Ainsi, le bras oscillant **21** porte une partie des moyens de soudage **16.** Bien entendu, il pourrait être envisagé d'inverser les positions de ces deux éléments.

Il est à noter que le couteau **20** et la gorge **22,** ainsi que la barre **25** et la contre-barre **26** sont disposés sensiblement transversalement à la gaine **11** et, plus particulièrement, à sa direction de déroulement **F**_{**1**}**.**

Enfin, la dérouleuse **5** comprend des moyens **6** de guidage de la gaine **11** entre la bobine **2** et la tête de sortie **5**, adaptés pour, de préférence mais non exclusivement, amener la gaine **11** jusqu'en aval des moyens de coupe **15**, par rapport au sens de déroulement **F**_{**1**} et à diriger la gaine **11** vers la fenêtre de sortie **10.**

Les moyens de guidage **6** comprennent, tout d'abord, un rouleau de guidage **30** et un rouleau presseur **31** entre lesquels la gaine d'emballage **11** est destinée à passer comme cela ressort en traits mixtes sur les **fig. 1** et **3**. Les moyens de guidage **6** comprennent, en outre, des moyens d'entraînement **32** du rouleau de guidage **30,** de manière à assurer une avance ou un déroulement de la gaine **11** par une mise en rotation du rouleau **30.** Selon l'exemple illustré, les moyens d'entraînement sont constitués par une poignée **32** solidaire du rouleau **30** et accessible depuis l'extérieur du corps **3** de la dérouleuse **1**.

Bien entendu, les moyens d'entraînement **32** pourraient être réalisés sous une toute autre forme qu'une poignée, telle que, par exemple mais non exclusivement, sous la forme d'un moteur asservi de manière à fonctionner automatiquement ou être commandé par un interrupteur accessible depuis l'extérieur du corps **3**. De même, les moyens **32** pourraient assurer un entraînement en rotation du seul rouleau presseur **31** ou des deux rouleaux de guidage **30** et presseur **31** simultanément.

Les moyens de guidage **6** comprennent, également, au moins une plaque de guidage **33** qui s'étend en amont et en aval, par rapport au sens de déroulement **F**_{**1**} des rouleaux de guidage **30** et presseur **31**. Cette plaque de guidage **33** est adaptée pour guider la gaine avant et après les rouleaux **30** et **31**, ainsi que lors de son introduction initiale entre les rouleaux **30** et **31**.

Il est à noter que, selon l'exemple illustré, la plaque de guidage **33** est courbée et forme un angle juste avant le rouleau de guidage **30.** La plaque **33** délimite ainsi, avec le rouleau de guidage **30,** une zone d'introduction **34** qui forme une sorte d'entonnoir dans lequel l'extrémité de la gaine **11** est introduite lors de la mise en place initiale de la bobine **2.**

Selon une caractéristique préférée de l'invention, la plaque de guidage **33** s'étend entre les rouleaux de guidage **30** et presseur **31.** Afin que les rouleaux **30** et **31** assurent leur fonction de guidage et d'entraînement, la plaque **33** définit, alors, au moins une zone **35** dans laquelle les rouleaux presseur **31** et de guidage **30** peuvent guider et presser simultanément la gaine **11**.

Selon l'exemple illustré, la plaque **33** définit deux zones **35** latérales de guidage de la gaine **11** entre les rouleaux **30** et **31**. Le rouleau de guidage **30** présente alors un évidemment central **36** pour le passage de la plaque **33** et, de part et d'autre de cet évidemment **36,** un épaulement **37** destiné à coopérer avec le rouleau presseur **31** pour assurer le guidage et l'entraînement de la gaine **11.**

La dérouleuse conforme à l'invention ainsi constituée est mise en oeuvre de la manière suivante.

Tout d'abord, la bobine **2** est mise en place, puis la gaine **11** est passée entre les rouleaux **30** et **31** par un utilisateur ou opérateur. Pour ce faire, l'utilisateur vient appliquer la gaine **11** contre la plaque **33** en la faisant avancer jusqu'au rouleau **30.** La forme d'entonnoir de la zone d'introduction **34** facilite alors la prise en charge de la gaine **11** par les rouleaux de guidage **30** et presseur **31.**

L'utilisateur actionne ensuite les moyens de manoeuvre **32,** de manière à faire progresser la gaine **11** entre les éléments constitutifs des moyens de coupe **15** et de soudage **16,** jusqu'à la fenêtre de sortie **10,** à partir de laquelle la gaine peut être directement tirée à la main par l'utilisateur.

Lorsque l'utilisateur souhaite réaliser un emballage à partir de la gaine **11,** il tire une longueur de gaine en rapport avec les dimensions du produit à conditionner. L'opérateur utilise alors, en tant que moyen de manoeuvre simultané des moyens de coupe **15** et de soudage **16,** une poignée **40** réalisée à l'extrémité du bras oscillant **21** et que l'opérateur abaisse selon le sens de la flèche **F**_{**2**}**.** Dans cette position de travail **B** illustrée à la **Fig. 3** la dérouleuse **1**, d'une part, coupe la gaine **11** avec le couteau **20** et, d'autre part, scelle avec l'élément chauffant **16** l'extrémité de l'élément de gaine découpé. L'élément chauffant **16** est maintenu à une température correspondant à la température de fusion de l'un des constituants au moins de la gaine, par un système de régulation n'entrant pas dans le cadre de la présente invention.

Avec la dérouleuse **1** selon l'invention, l'opérateur a ainsi réalisé à partir de la gaine **11** et par une unique manoeuvre du bras oscillant **21**, une sorte de sachet ouvert sur un seul côté, par lequel il est possible d'introduire un produit à emballer.

Une fois le produit à l'intérieur de ce sachet, l'opérateur peut réintroduire l'extrémité non fermée du sachet dans la fenêtre **10,** de manière à venir placer cette extrémité ouverte au niveau des moyens de soudage **16.** Ensuite, par une nouvelle action sur la poignée **40** dans le sens de la flèche **F**_{**2**}**,** l'utilisateur soude le quatrième côté du sachet et conditionne, de manière sensiblement étanche, le produit placé à l'intérieur de l'emballage obtenu à partir de la gaine **11**. Ainsi, compte-tenu du positionnement des moyens de soudage **16** en aval des moyens de coupe **15** par rapport au sens **F**_{**1**} de déroulage de la gaine, il est possible de souder une partie de l'emballage introduit à partir de l'extérieur de la tête **5**.

Selon une première forme préférée de réalisation de la dérouleuse conforme à l'invention, afin d'éviter que l'extrémité de l'élément de gaine réintroduit dans la tête **5** ne vienne endommager l'extrémité ou le bord **42** de la gaine issue de la bobine et situé au niveau des moyens de coupe **15,** la tête de sortie **5** comprend une deuxième fenêtre **41**, dite de soudage, disposée au-dessus de la fenêtre de sortie **10.** Cette fenêtre de soudage **41** est adaptée pour autoriser une introduction, à partir de l'extérieur de la tête, de la partie de l'emballage destinée à être fermée par les moyens de soudage **16.**

Ainsi, lors de l'introduction de l'emballage à fermer dans la fenêtre de soudage **41,** son extrémité se trouve au-dessus de l'extrémité **42** de la gaine **11** issue de la bobine **2** et ne peut donc venir l'endommager ou la repousser, avant ou pendant l'opération de soudage.

Les **fig. 5** et **6** illustrent une deuxième variante de réalisation de la dérouleuse conforme à l'invention qui diffère de la variante de réalisation décrite en relation avec les **fig. 1** à **4** en ce que la tête de coupe **5** comprend une bavette anti-retour **55** placée entre les moyens de coupe **15** et les moyens de soudage **16**. Une extrémité de cette bavette **55** est, de préférence, fixée sur le bras **21** entre le couteau **20** et la barre de soudage **25,** tandis que l'autre extrémité s'étend jusqu'à la fenêtre **10,** comme le montre la **fig. 5.** La bavette **55** s'étend ainsi par son propre poids au niveau de la partie inférieure de la fenêtre de sortie **10.** Bien entendu, il peut être envisagé de monter la bavette **55** entre la gorge de coupe **22** et la contre-barre **26**. La bavette **55** est réalisée dans un matériau souple qui présente une température de fusion supérieure à la température de soudage de la gaine **11**, de manière à ne pas être altérée par les moyens de soudage **15.**

La bavette **55** assure une fonction anti-retour pour empêcher l'accès aux moyens de coupe **15** à partir de l'extérieur de la tête **5** par la fenêtre de sortie **10**. En effet, compte tenu de la position de la bavette anti-retour **55,** la gaine **11,** en provenance de la bobine **2**, sort de la fenêtre **10** en passant en dessous de la bavette **55** qui contribue alors au guidage de la gaine **11** jusqu'à la fenêtre **10.**

En revanche, lorsqu'une extrémité de gaine à souder est réintroduite par la fenêtre **10,** la bavette **55** limite cette introduction, de sorte que l'extrémité de la gaine ne peut être réintroduite dans la tête **5** que jusqu'au niveau des moyens de soudage **16**. De cette manière, la bavette **55** empêche que la partie réintroduite de la gaine ne soit recoupée par les moyens de coupe **15** et évite ainsi la formation de déchets qui seraient susceptibles d'entraîner un bourrage de la rainure **22.**

Il est à noter que la bavette anti-retour **55** est réalisée dans un matériau qui n'altère pas l'efficacité des moyens de soudage **16**, de sorte que la gaine en provenance de la bobine **2** est parfaitement soudée lorsqu'elle se trouve pressée entre la barre chauffante **25** et la contre-barre **26** avec interposition de la bavette **55** entre la gaine **11** et la barre **25.**

Compte tenu de la présence de la bavette anti-retour **55,** il n'est alors plus nécessaire de prévoir, au niveau de la tête **5**, une deuxième fenêtre, dite de soudage, située au-dessus de la fenêtre de sortie **10** comme illustré dans la première variante de réalisation.

Selon une forme préférée mais non exclusive de réalisation de l'invention, la tête de sortie **5** est amovible et le corps **3** présente des moyens de fixation de la tête **5** adaptés pour autoriser un montage de la tête selon au moins deux orientations distinctes. Ainsi, selon les exemples illustrés aux **fig. 1** et **4**, la tête **5** peut être adaptée sur le corps **3**, de manière que la bobine **2** soit placée en dessous de la tête, comme cela ressort de la **fig. 1** ou, au-dessus de la tête **5**, comme le montre la **fig. 4**. Les moyens de fixation de la tête **5** sur le corps **3** peuvent être, par exemple, constitués par des vis, non représentées, destinées à passer dans des perçages complémentaires **45** et **46** aménagés, respectivement, sur le corps **3** et la tête **5**.

Cette faculté de montage de la tête de sortie **5** selon deux orientations distinctes permet alors de configurer la dérouleuse conforme à l'invention selon l'endroit où elle doit être utilisée.

Ainsi, lorsque la bobine est placée en dessous de la tête **5**, comme illustré à la **fig. 1,** la dérouleuse **1** peut être fixée en applique sur un support **S**, tel qu'un mur ou la partie basse d'une paillasse. A cette fin, le corps **3** comprend des moyens, non représentés, de fixation ou d'accrochage au support.

Lorsque la dérouleuse **1** est dans la configuration représentée à la **fig. 4,** la bobine étant placée au-dessus de la tête **5,** il est possible de poser la dérouleuse sur une paillasse ou une table **P**, le corps **3** étant alors pourvu de pieds **47.**

Afin d'assurer un guidage optimal de la gaine **11,** quelle que soit l'orientation d'installation de la dérouleuse **1**, les moyens de guidage **6** comprennent, en aval du rouleau de guidage **30,** dans le sens de déroulement **F**_{**1**} de la gaine **11,** un tunnel **50** assurant un guidage de la gaine à l'intérieur de la tête **5**, jusqu'en amont des moyens de coupe **15** ou de soudage **16**.

De manière préférée, afin de faciliter l'introduction initiale de la gaine, le tunnel **50** présente à son extrémité orientée vers les rouleaux **30, 31** une zone d'entrée **51** évasée, comme le montre plus particulièrement la **fig. 1.**

Le tunnel **50** définit de manière avantageuse, quelle que soit l'orientation du corps **3,** une surface d'appui et de guidage pour la gaine **11** et guide la gaine de manière à la diriger vers la fenêtre de sortie **10** de la tête de sortie **5**.

Lorsque la tête **5** est démontable, les moyens de guidage **6**, et notamment le tunnel **50,** sont solidaires du corps **3**. De plus, le tunnel **50** est adapté pour s'étendre alors à l'intérieur de la tête de sortie **5** jusqu'au plus près possible des moyens de coupe **15.**

Selon les exemples illustrés précédemment, les moyens de guidage, et plus particulièrement la plaque **33** et les rouleaux **30** et **31,** sont adaptés pour faire effectuer à la gaine **11** un trajet en angle, de manière à réduire, autant que faire se peut, l'encombrement total de la dérouleuse **1.** Bien entendu, le trajet de la gaine pourrait aussi être rectiligne.

Selon les exemples illustrés précédemment, la tête de sortie **5** est amovible. Bien entendu, il pourrait être envisagé que la tête de sortie soit solidaire du corps **3** sans être démontable.

De même, le tunnel de guidage **50** est mis en oeuvre, de préférence lorsque la tête est démontable, mais il pourrait être envisagé d'utiliser un tel tunnel de guidage pour une dérouleuse conforme à l'invention n'ayant pas de tête de sortie démontable.

Selon les exemples illustrés les moyens **40** de manoeuvre simultanée des moyens de coupe **15** et de soudage **16** sont formés par une poignée et un bras oscillant. Toutefois, ces moyens de manoeuvre **40** pourraient être réalisés d'une toute autre manière et pourraient par exemple être motorisés.

L'invention n'est pas limitée aux exemples décrits et représentés car diverses modifications peuvent y être apportées sans sortir de son cadre.

## Revendications

1. Dérouleuse pour bobine de gaine **(11)** d'emballage thermosoudable, comprenant un corps **(3)** pourvu, notamment :
• de moyens **(4)** de support d'au moins une bobine **(2)** de gaine d'emballage **(11),**
• d'une tête de sortie **(5)** de la gaine comprenant :
- au moins une fenêtre **(10)** de sortie de la gaine,
- des moyens de coupe **(15)** de la gaine,
- des moyens de soudage **(16)** de la gaine,
• de moyens **(6)** de guidage de la gaine entre la bobine **(2)** et la tête de sortie **(5),**
**caractérisée en ce que** la tête de sortie **(5)** comprend des moyens **(40)** de manoeuvre simultanée des moyens de coupe **(15)** et des moyens de soudage **(16),** formés par une poignée et un bras oscillant **(21)** portant une partie des moyens de coupe **(15)** et des moyens de soudage **(16).**

2. Dérouleuse selon la revendication 1, caractérisée en ce les moyens de soudage **(16)** sont disposés en aval des moyens de coupe **(15)** par rapport au sens **F**_{**1**} de déroulage de la gaine, de manière à permettre le soudage d'une partie au moins d'un emballage introduit à partir de l'extérieur de la tête **(5).**

3. Dérouleuse selon la revendication 2, **caractérisée en ce que** la tête de sortie **(5)** comprend une deuxième fenêtre **(41),** dite de soudage, adaptée pour autoriser, à partir de l'extérieur de la tête **(5),** une introduction d'une partie au moins d'un emballage destiné à être soudé par les moyens de soudage **(16).**

4. Dérouleuse selon la revendication 2, **caractérisée en ce que** la tête de sortie **(5)** comprend une bavette anti-retour **(55)** placée entre les moyens de coupe **(15)** et les moyens de soudage **(16)** et destinée à empêcher l'accès aux moyens de coupe **(15)** à partir de l'extérieur de la tête par la fenêtre de sortie **(10).**

5. Dérouleuse selon la revendication 4, **caractérisée en ce que** la bavette anti-retour **(55)** s'étend jusqu'à la fenêtre **(10)**.

6. Dérouleuse selon la revendication 4 ou 5, **caractérisée en ce que** la bavette anti-retour **(55)** est réalisée en matériau souple présentant une température de fusion supérieure à la température de soudage de la gaine.

7. Dérouleuse selon la revendication 1, **caractérisée en ce que** la tête de sortie **(5)** est amovible et **en ce que** le corps **(3)** présente des moyens **(45)** de fixation de la tête **(5)** adaptés pour autoriser un montage de la tête **(5)** selon au moins deux orientations distinctes.

8. Dérouleuse selon la revendication 1, **caractérisée en ce que** les moyens de coupe **(15)** comprennent un couteau mobile **(20)**, d'une longueur supérieure ou égale à la largeur de la gaine d'emballage **(11),** destiné à coopérer avec une gorge de coupe **(22)** fixe.

9. Dérouleuse selon la revendication 1, **caractérisée en ce que** les moyens de soudage **(16)** comprennent une barre chauffante **(25)** et une contre-barre **(26)** entre lesquelles un élément à souder est destiné à être pressé.

10. Dérouleuse selon la revendication 1, **caractérisée en ce que** les moyens **(6)** de guidage de la gaine comprennent :
• un rouleau de guidage **(30)** et un rouleau presseur **(31)** entre lesquels la gaine d'emballage **(11)** est destinée à passer,
• des moyens **(32)** d'entraînement en rotation du rouleau de guidage **(30)** et/ou du rouleau presseur **(31),**
• au moins une plaque de guidage **(33)** qui s'étend en amont et en aval des rouleaux de guidage **(30)** et presseur **(31)** et qui est adaptée pour guider la gaine **(11)** avant et après les rouleaux **(30, 31)** et pour guider la gaine **(11)** lors de son introduction initiale entre les rouleaux.

11. Dérouleuse selon la revendication 10, **caractérisée en ce que** la plaque de guidage **(33)** s'étend entre les rouleaux de guidage **(30)** et presseur **(31)** et définit au moins une zone **(35)** dans laquelle le rouleau de guidage et le rouleau presseur peuvent coopérer simultanément avec la gaine **(11).**

12. Dérouleuse selon la revendication 10 ou 11, **caractérisée en ce que** les moyens de guidage **(6)** comprennent, en aval du rouleau de guidage **(30),** dans le sens **F**_{**2**} de déroulement de la gaine, un tunnel **(50)** assurant un guidage de la gaine à l'intérieur de la tête de sortie **(5)** jusqu'en amont des moyens de coupe **(15)** ou de soudage **(16).**

13. Dérouleuse selon la revendication 12, **caractérisée en ce que** le tunnel de guidage présente une zone d'entrée **(51)** évasée.

14. Dérouleuse selon la revendication 12 ou 13, **caractérisée en ce que** le tunnel **(50)** guide la gaine, de manière à la diriger vers la fenêtre de sortie **(10)** de la tête de sortie **(5).**

## Claims

1. A paying out device for a roll of heat-weld packing sheath (11) consisting of a body (3) provided more particularly with:
- supporting means (4) for at least one roll (2) of packing sheath (11),
- a sheath exit head (5) including:
- at least one sheath exit window (10),
- sheath cutting means (15),
- sheath welding means (16),
- sheath guiding means (6) between roll (2) and exit head (5),
**characterized in that** exit head (5) includes means (40) of simultaneously maneuvering cutting means (15) and welding means (16), formed by a handle and an oscillating arm (21) supporting a pair of cutting means (15) and welding means (16).

2. A paying out device according to claim 1 **characterized in that** welding means (16) are arranged downstream of cutting means (15) with respect to the sheath paying out direction F1 to allow the welding of at least part of the package inserted from the outside of head (5).

3. A paying out device according to claim 2, **characterized in that** exit head (5) includes a second window (41) referred to as the welding window, adjusted to allow, from outside of head (5) introduction of at least part of a package to be welded by welding means (16).

4. A paying out device according to claim 2, **characterized in that** exit head (5) includes a non-return flap (55) placed between cutting means (15) and welding means (16), designed to prevent access to cutting means (15) from outside of the head through exit window (10).

5. A paying out device according to claim 4 **characterized in that** nonreturn flap (55) extends as far as window (10).

6. A paying out device according to claims 4 or 5, **characterized in that** the nonreturn flap (55) is made of flexible material having a fusion temperature higher than the sheath welding temperature.

7. A paying out device according to claim 1, **characterized in that** exit head (5) is removable and **in that** body (3), includes means (45) of attaching head (5) adapted to permit the assembly of head (5) in at least two different directions.

8. A paying out device according to claim 1, **characterized in that** cutting means (15) include a mobile knife (20), with length equal to or greater than the width of packing sheath (11), designed to work together with a fixed cutting groove (22).

9. A paying out device according to claim 1, **characterized in that** welding means (16) include a heating bar (25) and a counter bar (26) between which an element to be welded is required to be pressed.

10. A paying out device according to claim 1, **characterized in that** the sheath guidance means (6) include:
- a guide roller (30) and a pressure roller (31) between which packing sheath (11) is intended to run,
- driving means (32) turning guide roller (30) and/or pressure roller (31),
- and at least one guide plate (33) extending from upstream and downstream of the guide roller (30) and pressure roller (31), matching them to guide sheath (11) before and after rollers (30, 31) and to guide sheath (11) when it is initially inserted between the rollers.

11. A paying out device according to claim 10, **characterized in that** guide plate (33) extends between guide roller ( 30) and pressure roller (31) defining at least one area (35) in which guide roller and pressure roller can work together simultaneously with sheath (11).

12. A paying out device according to claim 10 or 11 **characterized in that** guide means (6) include, downstream of guide roller (30) in the sheath paying-out direction F2, a tunnel (50) guiding the sheath inside exit head (5) to the upstream side of cutting means (15) or welding means (16).

13. A paying out device according to claim 12, **characterized in that** the guiding tunnel has a flared entry area (51)

14. A paying out device according to claim 12 or 13, **characterized in that** the tunnel (50) guides the sheath so as to direct it toward exit window (10) of exit head (5).

## Patentansprüche

1. Abwickelvorrichtung für eine Spule einer heißsiegelfähigen Verpackungshülle (11), umfassend einen Körper (3), der insbesondere versehen ist mit:
- Mitteln (4) zur Unterstützung mindestens einer Spule (2) einer Verpackungshülle (11),
- einem Austrittskopf (5) für die Hülle, umfassend:
* mindestens ein Austrittsfenster (10) für die Hülle,
* Schneidmittel (15) zum Schneiden der Hülle,
* Schweißmittel (16) zum Verschweißen der Hülle,
- Mitteln (6) zur Führung der Hülle zwischen der Spule (2) und dem Austrittskopf (5),
**dadurch gekennzeichnet, dass** der Austrittskopf (5) Mittel (40) zur gleichzeitigen Betätigung der Schneidmittel (15) und der Schweißmittel (16) umfasst, die von einem Griff und einem Schwingarm (21) gebildet sind, der einen Teil der Schneidemittel (15) und der Schweißmittel (16) trägt.

2. Abwickelvorrichtung nach Anspruch 1, **dadurch gekennzeichnet, dass** die Schweißmittel (16) stromabwärts zu den Schneidemitteln (15) in Bezug auf die Abwickelrichtung F₁ der Hülle angeordnet sind, um das Verschweißen von zumindest einem Teil einer von außerhalb des Kopfes (5) eingeführten Verpackung zu ermöglichen.

3. Abwickelvorrichtung nach Anspruch 2, **dadurch gekennzeichnet dass** der Austrittskopf (5) ein zweites Fenster, genannt Schweißfenster (41), umfasst, das dazu bestimmt ist, von außerhalb des Kopfes (5) eine Einführung von zumindest einem Teil einer Verpackung zu gestatten, die dazu vorgesehen ist, durch die Schweißmittel (16) verschweißt zu werden.

4. Abwickelvorrichtung nach Anspruch 2, **dadurch gekennzeichnet dass** der Austrittskopf (5) eine Rückschlagklappe (55) umfasst, die zwischen den Schneidmittel (15) und den Schweißmitteln (16) angeordnet und dazu bestimmt ist, den Zugriff auf die Schneidmittel (15) von außerhalb des Kopfes durch das Austrittsfenster (10) zu verhindern.

5. Abwickelvorrichtung nach Anspruch 4, **dadurch gekennzeichnet, dass** sich die Rückschlagklappe (55) bis zum Fenster (10) erstreckt.

6. Abwickelvorrichtung nach Anspruch 4 oder 5, **dadurch gekennzeichnet, dass** die Rückschlagklappe (55) aus einem flexiblen Material hergestellt ist, das eine Schmelztemperatur aufweist, die höher als die Schweißtemperatur der Hülle ist.

7. Abwickelvorrichtung nach Anspruch 1, **dadurch gekennzeichnet, dass** der Austrittskopf (5) abnehmbar ist, und dass der Körper (3) Mittel (45) zur Befestigung des Kopfes (5) aufweist, die derart vorgesehen sind, dass sie eine Montage des Kopfes (5) in mindestens zwei unterschiedlichen Ausrichtungen gestatten.

8. Abwickelvorrichtung nach Anspruch 1, **dadurch gekennzeichnet, dass** die Schneidmittel (15) ein bewegliches Messer (20) mit einer Länge größer oder gleich der Breite der Verpackungshülle (11) umfassen, das dazu bestimmt ist, mit einer festen Schneiderille (22) zusammenzuwirken.

9. Abwickelvorrichtung nach Anspruch 1, **dadurch gekennzeichnet, dass** die Schweißmittel (16) einen Heizstab (25) und einen Gegenstab (26) umfassen, zwischen denen ein zu schweißendes Element gepresst werden soll.

10. Abwickelvorrichtung nach Anspruch 1, **dadurch gekennzeichnet, dass** die Führungsmittel (6) der Hülle umfassen:
eine Führungsrolle (30) und eine Druckrolle (31), zwischen denen die Verpackungshülle (11) durchlaufen soll,
Mittel (32) für den Drehantrieb der Führungsrolle (30) und/oder der Druckrolle (31),
mindestens eine Führungsplatte (33), die sich stromaufwärts und stromabwärts zu den Führungs- (30) und Druckrollen (31) erstreckt und derart ausgeführt ist, dass sie die Hülle (11) vor und nach den Rollen (30, 31) führt und dass sie die Hülle (11) bei ihrer ursprünglichen Einführung zwischen die Rollen führt.

11. Abwickelvorrichtung nach Anspruch 10, **dadurch gekennzeichnet, dass** sich die Führungsplatte (33) zwischen den Führungs- (30) und Druckrollen (31) erstreckt und mindestens eine Zone (35) definiert, in der die Führungsrolle und die Druckrolle gleichzeitig mit der Hülle (11) zusammenwirken können.

12. Abwickelvorrichtung nach Anspruch 10 oder 11, **dadurch gekennzeichnet, dass** die Führungsmittel (6) stromabwärts zu der Führungsrolle (30) in Abwickelrichtung F₂ der Hülle einen Tunnel (50) umfassen, der eine Führung der Hülle im Inneren des Austrittskopfes (5) bis stromaufwärts zu den Schneid- (15) oder Schweißmitteln (16) sicher stellt.

13. Abwickelvorrichtung nach Anspruch 12, **dadurch gekennzeichnet, dass** der Führungstunnel eine erweiterte Eintrittszone (51) aufweist.

14. Abwickelvorrichtung nach Anspruch 12 oder 13, **dadurch gekennzeichnet, dass** der Tunnel (50) die Hülle derart führt, dass sie zu dem Austrittsfenster (10) des Austrittskopfes (5) gelenkt wird.
